# EUROPÄISCHE PATENTSCHRIFT

(11) **EP 1 138 620 B1**
(45) Veröffentlichungstag und Bekanntmachung des Hinweises auf die Patenterteilung: **18.08.2004**
(21) Anmeldenummer: 00127516.3
(22) Anmeldetag: 15.12.2000
(51) Int. Cl.: B65H 18/20

(54) **Tragwalzen-Wickelmaschine zum Aufwickeln von Papier- oder Kartonbahnen**
Winding machine with bearing rollers for winding paper or carton material webs
Machine de bobinage avec cylindres porteurs pour enrouler des bandes de papier ou carton

(30) Priorität: 09.03.2000 DE 10011432
(43) Veröffentlichungstag der Anmeldung: 04.10.2001
(73) Patentinhaber: Voith Paper Patent GmbH, 89522 Heidenheim (DE)
(72) Erfinder: Veenstra, Pieter, 1566 DK Assendelft (NL)
(74) Vertreter: Knoblauch, Andreas, Dr.-Ing.

(56) Entgegenhaltungen:
- EP-A- 0 957 052
- DE-A- 19 801 599
- DE-C- 844 702
- US-A- 4 598 877
- US-A- 5 575 436

## Beschreibung

Die Erfindung betrifft eine Tragwalzen-Wickelmaschine zum Aufwickeln von Papier- oder Kartonbahnen zu Wickelrollen mit einer Längsschneideeinrichtung zum Aufteilen der Papier- oder Kartonbahn in Einzelbahnen und zwei Tragwalzen, auf denen die Wickelrollen beim Aufwickeln aufliegen, wobei die Einzelbahnen den Wickelrollen über die einlaufseitige Tragwalze zugeführt werden und die auslaufseitige Tragwalze mit einem Drehantriebs verbunden ist.

Zur Herstellung von Wickelrollen aus durch Längsschneiden in Einzelbahnen unterteilten Papier- oder Kartonbahnen sind Tragwalzen-Wickelmaschinen bekannt, die zwei Tragwalzen aufweisen, auf denen die Wickelrollen beim Aufwickeln aufliegen und die somit das gesamte Wickelrollengewicht tragen (DE 43 34 029 - A). Die für die Qualität der Wickelrollen entscheidende Wickelhärte (= Flächenpressung zwischen den Lagen einer Wickelrolle) wird maßgeblich von der eingewickelten Zugspannung bestimmt. Zur Erzeugung der eingewickelten Zugspannung werden die beiden Tragwalzen beim Aufwickeln mit einer Drehzahldifferenz angetrieben. Zusätzlich wird die eingewickelte Zugspannung beim Aufwickeln von der Linienlast und den geometrischen Verhältnissen im Nip zwischen einer Wickelrolle und einer Tragwalze beeinflußt, da in jedem Nip eine zusätzliche Dehnung der Bahn erfolgt. Als Linienlast wird die auf die Wickelrollenbreite normierte Anpresskraft der Wickelrollen auf eine Tragwalze (gemessen in N/m) bezeichnet. Da die Dehnung im Nip mit wachsendem Rollengewicht ansteigt, begrenzt ihr Wert den maximalen Enddurchmesser einer fehlerfrei mit der gewünschten Wickelhärte gewickelten Wickelrolle.

Aus der WO 98/23 515 ist eine gattungsgemäße Tragwalzen-Wickelmaschine bekannt, bei der die einlaufseitige Tragwalze angetrieben ist und die auslaufseitige Tragwalze als reine Unterstützungswalze frei drehbar gelagert ist. Das dieser bekannten Tragwalzen-Wickelmaschine zugrunde liegende Konzept besteht darin, die nicht primär für die Erzeugung der gewünschten Wickelhärte notwendigen Elemente zum Halten der Wickelrollen, zur Unterstützung des Rollengewichts etc. so zu gestalten, daß ihr Einfluß auf die Wickelhärte möglichst gering ist.

DE 844 702 C zeigt eine Tragwalzen-Wickelmaschine zum Aufwikkeln von Papier- und Kartonbahnen zu Wickelrollen mit einer Längsschneideeinrichtung zum Aufteilen der Papier- oder Kartonbahnen in Einzelbahnen und zwei Tragwalzen, auf denen die Wikkelrollen beim Aufwickeln aufliegen.

US 4 598 877 A zeigt eine Vorrichtung zum Aufwickeln einer Materialbahn auf einen rohrförmigen Kern mit zwei Tragwalzen Die Bahn wird unter der einlaufseitigen Tragwalze zugeführt. Die einlaufseitige Tragwalze hat einen geringeren Durchmesser als die auslaufseitige Tragwalze. Die Scheitellinie der einlaufseitigen Tragwalze verläuft oberhalb der Scheitellinie der auslaufseitigen Tragwalze. Mindestens eine der beiden Tragwalzen ist angetrieben. Es können aber auch beide Tragwalzen angetrieben sein, um die eingewickelte Zugspannung in der Bahn zu steigern oder abzusenken.

EP 0 957 052 A zeigt eine Wickelmaschine zum Aufwickeln einer Bahn, insbesondere einer Papierbahn, zu einer Wickelrolle. Die Wickelrolle liegt in einem Wickelbett, das ausschließlich durch zwei Tragwalzen gebildet ist. Die einlaufseitige Tragwalze weist einen elastischen und damit verformbaren Belag auf. Die beiden Tragwalzen haben zwar den gleichen Durchmesser. Die Scheitelline der einlaufseitigen Tragwalze liegt jedoch etwas höher als die Scheitellinie der auslaufseitigen Tragwalze.

DE 198 01 599 A1 zeigt eine Tragwalzenwickelvorrichtung mit zwei angetriebenen Tragwalzen, auf denen eine Wickelrolle ruht. Die Bahn umschlingt die einlaufseitige Tragwalze und kann dort mit Hilfe von Unterdruck angesaugt werden, um einen Reibschluß zu erhöhen. Damit ist die einlaufseitige Tragwalze in der Lage, diejenigen Zugkräfte auf die Materialbahn auszuüben, die notwendig sind, um die Materialbahn bis zur Wickelvorrichtung zu ziehen. Das Wickelbett ist von unten durch einen Dichtkasten abgedichtet. Es kann unter Druck gesetzt werden, wobei ein Druckpolster zur Gewichtsentlastung der Wickelrolle verwendet werden kann.

Der Erfindung liegt die Aufgabe zugrunde, eine Wickelmaschine zu schaffen, die es ermöglicht, mit konstruktiv wenig Aufwand die Wickelhärte der Wickelrollen genauer auf vorbestimmte Werte einzustellen.

Diese Aufgabe wird gemäß der Erfindung dadurch gelöst, daß die einlaufseitige Tragwalze frei drehbar gelagert ist und daß in Bahnlaufrichtung mit Abstand vor der einlaufseitigen Tragwalze eine Zugunterbrechungseinrichtung angeordnet ist, die eine mit einer Differenzgeschwindigkeit zur auslaufseitigen Tragwalze angetriebene Walze enthält.

Anders als bei den bekannten Tragwalzen-Wickelmaschinen beeinflußt die einlaufseitige Tragwalze die Wickelhärte beim Aufwickeln ausschließlich durch die Dehnung im Nip, nicht durch die Erzeugung einer Zugspannung. Der Einfluß der Dehnung im Nip zwischen der einlaufseitigen Tragwalze und den Wickelrollen läßt sich in Abhängigkeit von dem Rollengewicht bestimmen und beim Einstellen der gewünschten Wickelhärte berücksichtigen. Die für die Wickelhärte der Wickelrollen entscheidende Zugspannung beim Aufwickeln wird in Abhängigkeit vom Dehnungsverhalten der Bahn definiert über die Differenzgeschwindigkeit zwischen der angetriebenen auslaufseitigen Tragwalze und der angetriebenen Walze der Zugunterbrechungseinrichtung eingestellt.

Als weitere Vorteile treten hinzu, daß die Tragwalzen-Wickelmaschine nur eine Tragwalze mit einem Drehantrieb benötigt, der in der Lage ist, die erforderliche Zugspannung zu erzeugen. Weiterhin ist die Zugspannung zwischen der Zugunterbrechungseinrichtung und der Abrollung unabhängig von den Anforderungen beim Aufwickeln auf die in diesem Bahnbereich gewünschten Werte einstellbar.

Die Unteransprüche enthalten bevorzugte, da besonders vorteilhafte Ausgestaltungen einer erfindungsgemäßen Tragwalzen-Wickelmaschine.

Die Zeichnung dient zur Erläuterung der Erfindung anhand eines vereinfacht dargestellten Ausführungsbeispiels.

Fig. 1 zeigt schematisch die Seitenansicht der Tragwalzen-Wickelmaschine

Die Tragwalzen-Wickelmaschine dient zur Herstellung von Wickelrollen 1 aus einer durch Längsschneiden in Einzelbahnen unterteilten Papier- oder Kartonbahn 2. Die Papier- oder Kartonbahn 2 wird von einer Vorratsrolle 3 abgezogen, deren Breite 10 m und mehr betragen kann und die in einer Abrollvorrichtung aufgehängt ist. Die Abrollvorrichtung enthält eine Bremseinrichtung 4, vorzugsweise ein Bremsgenerator, deren Rückhaltekraft einstellbar ist. Von der Abrollvorrichtung wird die Bahn 2 über eine Leitrolle 5 der Tragwalzen-Wickelmaschine zugeführt, die nachfolgend näher beschrieben wird. Der Abzug der Bahn 2 und der Vorratsrolle 3 erfolgt entweder von oben (mit durchgezogener Linie gezeichnet) oder von unten (mit gestrichelter Linie gezeichnet).

Die Tragwalzen-Wickelmaschine weist zwei Tragwalzen 6, 7 auf, zwischen denen ein Walzenbett ausgebildet ist, in dem die Wickelrollen 1 während des Aufwickelns auf den Tragwalzen 6, 7 aufliegen. Die beiden Tragwalzen 6, 7 haben einen Durchmesser von 300 Millimeter bis 1500 Millimeter. In axialer Richtung erstrecken sie sich über die gesamte Arbeitsbreite, i.e. die maximale Breite der Papier- oder Kartonbahn 1. Ihre axiale Länge kann daher 10 m und mehr betragen. Der Durchmesser der beiden Tragwalzen 6, 7 können unterschiedlich oder gleich sein, wobei die Scheitellinien in einer Höhe oder in unterschiedlichen Höhen verlaufen. In den Ausführungsbeispiel weist die einlaufseitige Tragwalze 6 einen geringeren Durchmesser als die auslaufseitige Tragwalze 7 auf, und die einlaufseitige Tragwalze 6 ist so angeordnet, daß ihre Scheitellinie oberhalb der Scheitellinie der Tragwalze 7 verläuft. Bei dieser Anordnung trägt die auslaufseitige Tragwalze 7 mit größerem Durchmesser einen mit dem Wickelrollendurchmesser wachsenden Anteil der Rollengewichte. Zusätzlich lassen sich fertig gewickelte Wickelrollen 1 vereinfacht über die auslaufseitigen Tragwalzen 7 aus dem Walzenbett entfernen.

Beide Tragwalzen 6, 7 haben einen Mantel aus Stahl, der mit einer begrenzt verformbaren Laufschicht beschichtet sein kann. Die verformbare Laufschicht ist entweder elastisch verformbar, beispielsweise aus einem Vollelastomer wie Gummi aufgebaut, oder sie besteht aus einem volumenkompressiblen Material, beispielsweise aus einem zelligen Elastomer wie geschäumtes Polyurethan. Ob keine, nur eine oder beide Tragwalzen 6, 7 eine verformbare Laufschicht aufweisen, hängt von der aufzuwickelnden Papier- oder Kartonbahn 2 und der gewünschten Wickelqualität ab.

Wesentlich für die Erfindung ist, daß die einlaufseitige Tragwalze 6, über die die Bahnen 2 den Wickelrollen 1 zugeführt werden, frei drehbar gelagert ist, und die auslaufseitige Tragwalze 7 mit einem Drehantrieb verbunden ist. Die angetriebene auslaufseitige Tragwalze 7 wirkt als Umfangsantrieb für die Wickelrollen 1. Ihre Drehgeschwindigkeit kann variiert werden, um die Zugspannung in den äußeren Lagen der Wickelrollen 1 einstellen zu können.

In Bahnlaufrichtung mit Abstand vor der einlaufseitigen Tragwalze 6, ist eine Zugunterbrechungseinrichtung angeordnet. Die Zugunterbrechungseinrichtung enthält eine angetriebene Walze 8, über die die Bahn 2 ohne Schlupf geführt wird. Die Walze 8 ist ebenfalls mit einem Drehantrieb verbunden, dessen Drehgeschwindigkeit variiert werden kann, um eine vorgegebene Differenzgeschwindigkeit zur Tragwalze 7 einstellen zu können. Die schlupffreie Anlage der Bahn 2 auf der Mantelfläche der Walze 8 wird durch einen ausreichend großen Umschlingungswinkel gewährleistet. Falls große Kräfte übertragen werden müssen, kann die Walze 8 als Vakuumwalze ausgebildet sein, bei der die Bahn 2 zusätzlich angesaugt wird. Alternativ kann zur Sicherung einer schlupffreien Anlage der Bahn 2 eine Klemmwalze eingesetzt werden, die freilaufend gelagert ist und gegen die Walze 8 bewegbar ist, um einen Klemmspalt zu bilden, durch den die Bahn 2 geführt wird. Eine weitere Möglichkeit zur Unterbrechung des Bahnzugs zwischen der Abrollung und den Wickelstellen besteht darin, zwei angetriebene Walzen unmittelbar hintereinander anzuordnen, über die die Bahn 2 S-förmig geführt wird.

Zum Aufteilen der von der Vorratsrolle 3 abgezogenen Bahn 2 in mehrere Einzelbahnen dient eine Längsschneideeinrichtung 9, die vor der einlaufseitigen Tragwalze 6 angeordnet ist, so daß der Tragwalze 6 einzelne, nebeneinander laufende Bahnen 2 zugeführt werden. Die Längsschneideeinrichtung 9 enthält eine Reihe von Kreismesserpaaren, die jeweils einen Längsschnitt durchführen. Ist die Längsschneideeinrichtung 9 zwischen der angetriebenen Zugunterbrechungswalze 8 und der einlaufseitigen Tragwalze 6 in einem ansteigend geführten Bahnabschnitt angeordnet, so wird das Untermesser 10 außen -in Figur 1 rechts- angeordnet. Dies ermöglicht es, die Einrichtung zum Absaugen der abgetrennten Randstreifen in freien Raum oberhalb des Untermessers 10 anzuordnen. Alternativ kann die Längsschneideeinrichtung 9 auch in Bahnlaufrichtung vor der Zugunterbrechungswalze 8 angeordnet werden; insbesondere, wenn beim Längsschneiden eine Zugspannung eingestellt werden soll, die erheblich größer ist als die beim Aufwickeln gewünschte Zugspannung.

Eine Anordnung der Längsschneideeinrichtung 9 mit kurzen Abstand vor der Tragwalze 6 hat dagegen den Vorteil, daß für die geschnittenen Einzelbahnen keine Breitstreckeinrichtung notwendig ist, von der die Einzelbahnen getrennt gehalten werden. Die Breitstreckeinrichtung 11, beispielsweise eine Walze mit einstellbarer Krümmung, läßt sich dann unmittelbar vor der Zugunterbrechungswalze 8 anordnen, wie in Fig. 1 dargestellt ist.

Oberhalb des Walzenbetts ist dem Gestell der Wickelmaschine ein Druckrollensystem angeordnet, das eine freilaufend gelagerte oder angetriebene Druckrolle 12 enthält. Zu Beginn der Aufwicklung, wenn daß Auflagegewicht der Wickelrollen 1 auf den Tragwalzen 6, 7 für die gewünschte Wickelhärte noch nicht ausreicht, läßt sich mittels der von oben drückenden Druckrolle 12 das Auflagegewicht der Wickelrolle 1 auf den Tragwalzen 6, 7 erhöhen. Die Druckrolle 12 wird auf bekannte Weise zu Beginn der Wicklung auf einen in Walzenbett befindlichen Satz neuer Wickelhülsen 13 abgesenkt, wie in Fig. 1 dargestellt ist. Sie unterstützt in dieser Position das Anwickeln der Bahnanfänge an die neuen Wickelhülsen 13.

Hinter der auslaufseitigen Tragwalze 7 -in Fig. 1 links- ist eine Absenkvorrichtung 14 angeordnet, von der die fertig gewickelten Wickelrollen 1 übernommen und bis in eine Entladeposition abgesenkt werden. Ein wegbewegbares Schutzgitter 15 sichert während des Aufwickelns den Bereich hinter der Wickelmaschine ab. Auf der gegenüberliegenden Seite ist eine feststehende Schutzvorrichtung 16 angeordnet, die den Bereich der Längsschneideeinrichtung 9 freiläßt, so daß dieser über ein Podest 17 oberhalb der Zugunterbrechungswalze 8 für Wartungsarbeiten zugänglich ist.

In vorliegenden Ausführungsbeispiel erfolgt die Zufuhr der Einzelbahnen 2 zu den Wickelrollen 1 von außen über die einlaufseitige Tragwalze 6. Ebenso ist die Zufuhr der Bahnen 2 durch den Spalt zwischen den beiden Tragwalzen 6, 7 möglich, wobei die einlaufseitige Tragwalze 6 teilweise von den Bahnen 2 umschlungen ist. Die Drehrichtung der Wickelrolle 1 ändert sich dann.

Wesentlich für die Erfindung ist, daß die einlaufseitige Tragwalze 6 freilaufend gelagert ist und somit kein Drehmonent aufbringt, das die Bahnzugspannung beim Aufwickeln beeinflußt. Die Bahnzugspannung beim Aufwickeln wird ausschließlich von den Drehmonenten der auslaufseitigen Tragwalze 7 und der angetriebenen Walze 8 der Bahnzugtrenneinrichtung bestimmt, deren Drehantriebe mit einer entsprechenden Steuerung verbunden sind. Dies hat den Vorteil, daß man die Zugspannung beim Aufwickeln sehr genau einstellen kann.

Die in die Wickelrollen 1 eingewickelte Zugspannung wird zur Erzielung des gewünschten Wickelhärteverlaufs bevorzugt mit folgendem Antriebskonzept eingestellt:

Der Antrieb der Walze 7 dient als Leitantrieb, dessen Drehgeschwindigkeit vorgegeben wird. Der Drehantrieb der Zugunterbrechungswalze 8 wird davon abhängig so gesteuert, daß ein bestimmtes Drehzahlverhältnis zur Walze 7 vorliegt, um die eingewickelte Zugspannung einzustellen. Der Bremsgenerator 4 wird so gesteuert, daß beim Abwickeln der Vorratsrolle 3 die gewünschte Bahnzugspannung vorliegt. Dieses Antriebskonzept ist besonders vorteilhaft, wenn die Bahn 2 von oben über die Tragwalze 6 zugeführt wird, wie in Fig. 1 dargestellt ist. Bei dieser Bahnführung sind die für die eingewickelte Zugspannung erforderlichen Drehzahlverhältnisse der Walzen 7, 8 unabhängig von der Dicke der Bahn 2.

Alternativ ist es auch möglich, den Bremsgenerator 4 der Abrollung als Leitantrieb zu verwenden und davon abhängig zunächst den Antrieb der Walzen 8, danach den Antrieb der Tragwalze 7 zu steuern. Diese Steuerung ist schwieriger, da es erforderlich ist, die Umfangsgeschwindigkeit der Vorratsrolle 3 in Abhängigkeit von dem sich ändernden Durchmesser der Vorratsrolle 3 exakt zu regeln.

Falls Wickelrollen 1 mit einem sehr großen Durchmesser von beispielsweise mehr als einem Meter hergestellt werden sollen, kann das Auflagegewicht der Wickelrollen 1 auf den Tragwalzen 6, 7 auf bekannte Weise durch Aufbau eines Überdrucks unterhalb der Wickelrollen 1 vermindert werden. Wie beispielsweise in der EP 0 496 836-B beschrieben, wird dann der von den Wickelrollen 1 und den beiden Tragwalzen 6, 7 begrenzte Raum abgedichtet und an eine Druckluftzufuhr, beispielsweise über einen Druckluftkasten, angeschlossen, um einen Überdruck unterhalb der Wickelrollen 1 zu erzeugen.

## Patentansprüche

1. Tragwalzen-Wickelmaschine zum Aufwickeln von Papier- oder Kartonbahnen (2) zu Wickelrollen (1) mit einer Längsschneideeinrichtung (9) zum Aufteilen der Papier- oder Kartonbahnen (2) in Einzelbahnen und zwei Tragwalzen (6, 7), auf denen die Wickelrollen (1) beim Aufwickeln aufliegen, wobei die Einzelbahnen den Wickelrollen (1) über die einlaufseitige Tragwalze (6) zugeführt werden und die auslaufseitige Tragwalze (7) mit einem Drehantrieb verbunden ist, **dadurch gekennzeichnet, daß** die einlaufseitige Tragwalze (6) frei drehbar gelagert ist und daß in Bahnlaufrichtung mit Abstand vor der einlaufseitigen Tragwalze (6) eine Zugunterbrechungseinrichtung angeordnet ist, die eine mit einer Differenzgeschwindigkeit zur auslaufseitigen Tragwalze angetriebene Walze (8) enthält.

2. Tragwalzen-Wickelmaschine nach Anspruch 1, **dadurch gekennzeichnet, daß** eine oder beide Tragwalzen (6, 7) einen verformbaren Belag aufweisen.

3. Tragwalzen-Wickelmaschine nach Anspruch 1 oder 2, **dadurch gekennzeichnet, daß** die Längsschneideeinrichtung (9) in einem Bahnabschnitt zwischen der Zugunterbrechungseinrichtung und der einlaufseitigen Tragwalze (6) angeordnet ist.

4. Tragwalzen-Wickelmaschine nach einem der Ansprüche 1 bis 3, **dadurch gekennzeichnet, daß** die Einzelbahnen den Wickelrollen (1) von außen über die einlaufseitige Tragwalze (6) zugeführt werden.

5. Tragwalzen-Wickelmaschine nach einem der Ansprüche 1 bis 4, **dadurch gekennzeichnet, daß** die beiden Tragwalzen (6, 7) einen unterschiedlichen Durchmesser aufweisen, insbesondere der Durchmesser der einlaufseitigen Tragwalze (6) geringer ist als der der auslaufseitigen Tragwalze (7).

6. Tragwalzen-Wickelmaschine nach einem der Ansprüche 1 bis 5, **dadurch gekennzeichnet, daß** die Scheitellinie der einlaufseitigen Tragwalze (6) oberhalb der Scheitellinie der auslaufseitigen Tragwalze (7) verläuft.

7. Tragwalzen-Wickelmaschine nach einem der Ansprüche 1 bis 6, **dadurch gekennzeichnet, daß** der von den Wickelrollen (1) und den beiden Tragwalzen (6, 7) begrenzte Raum abgedichtet und an eine Druckluftzufuhr angeschlossen ist, um einen Überdruck unterhalb der Wickelrollen (1) zu erzeugen.

## Claims

1. Carrier-roll winder for winding paper or board webs (2), to form wound reels (1), having a longitudinal cutting device (9) for dividing the paper or board webs (2) into individual webs and two carrier rolls (6, 7), on which the wound reels (1) rest as they are wound, the individual webs being supplied to the wound reels (1) over the carrier roll (6) on the inlet side and the carrier roll (7) on the outlet side being connected to a rotational drive, **characterized in that** the carrier roll (6) on the inlet side is freely rotatably mounted and **in that**, in the web running direction, a draw breaking device is arranged at a distance upstream of the carrier roll (6) on the inlet side and contains a roll (8) driven at a differential speed with respect to the carrier roll on the outlet side.

2. Carrier-roll winder according to Claim 1, **characterized in that** one or both carrier rolls (6, 7) have a deformable cover.

3. Carrier-roll winder according to Claim 1 or 2, **characterized in that** the longitudinal cutting device (9) is arranged in a web section between the draw breaking device and the carrier roll (6) on the inlet side.

4. Carrier-roll winder according to one of Claims 1 to 3, **characterized in that** the individual webs are supplied to the wound reels (1) from the outside over the carrier roll (6) on the inlet side.

5. Carrier-roll winder according to one of Claims 1 to 4, **characterized in that** the two carrier rolls (6, 7) have a different diameter, in particular the diameter of the carrier roll (6) on the inlet side is smaller than the carrier roll (7) on the outlet side.

6. Carrier-roll winder according to one of Claims 1 to 5, **characterized in that** the zenithal line of the carrier roll (6) on the inlet side runs above the zenithal line of the carrier roll (7) on the outlet side.

7. Carrier-roll winder according to one of Claims 1 to 6, **characterized in that** the space delimited by the wound reels (1) and the two carrier rolls (6, 7) is sealed off and is connected to a compressed air supply in order to produce a positive pressure underneath the wound reels (1).

## Revendications

1. Bobineuse à cylindres porteurs pour le bobinage de bandes (2) de papier ou de carton en bobines (1), avec un dispositif (9) de découpe longitudinale pour diviser les bandes (2) de papier ou de carton en bandes individuelles et deux cylindres porteurs (6, 7) sur lesquels les bobines (1) reposent lors du bobinage, les bandes individuelles des bobines (1) étant apportées par l'intermédiaire du cylindre porteur (6) situé du côté de l'entrée et le cylindre porteur (7) situé du côté de la sortie étant relié à un entraînement en rotation, **caractérisée en ce que** le cylindre porteur (6) situé du côté de l'entrée est monté à rotation libre et **en ce qu'**à une certaine distance en amont par rapport à la direction de l'avancement de la bande du cylindre porteur (6) situé du côté de l'entrée est disposé un dispositif d'interruption de la traction qui contient un cylindre (8) entraîné à une vitesse différente de celle du cylindre porteur situé du côté de la sortie.

2. Bobineuse à cylindres porteurs selon la revendication 1, **caractérisée en ce qu'**un ou les deux cylindres porteurs (6, 7) présentent un recouvrement déformable.

3. Bobineuse à cylindres porteurs selon les revendications 1 ou 2, **caractérisée en ce que** le dispositif (9) de découpe longitudinale est disposé dans une partie de la bande située entre le dispositif d'interruption de la traction et le cylindre porteur (6) situé du côté de l'entrée.

4. Bobineuse à cylindres porteurs selon l'une des revendications 1 à 3, **caractérisée en ce que** les bandes individuelles des bobines (1) sont amenées de l'extérieur au-dessus du cylindre porteur (6) situé du côté de l'entrée.

5. Bobineuse à cylindres porteurs selon l'une des revendications 1 à 4, **caractérisée en ce que** les deux cylindres porteurs (6, 7) ont un diamètre différent, et en particulier, **en ce que** le diamètre du cylindre porteur (6) situé du côté de l'entrée est plus petit que celui du cylindre porteur (7) situé du côté de la sortie.

6. Bobineuse à cylindres porteurs selon l'une des revendications 1 à 5, **caractérisée en ce que** la ligne de sommet du cylindre porteur (6) situé du côté de l'entrée s'étend au-dessus de la ligne de sommet du cylindre porteur (7) situé du côté de la sortie.

7. Bobineuse à cylindres porteurs selon l'une des revendications 1 à 6, **caractérisée en ce que** l'espace délimité par les bobines (1) et les deux cylindres porteurs (6, 7) est rendu étanche et est raccordé à une amenée d'air comprimé pour créer une surpression en dessous des bobines (1).
